# EUROPÄISCHE PATENTSCHRIFT

(11) **EP 1 132 209 B1**
(45) Veröffentlichungstag und Bekanntmachung des Hinweises auf die Patenterteilung: **29.05.2002**
(21) Anmeldenummer: 00102728.3
(22) Anmeldetag: 10.02.2000
(51) Int. Cl.: B41F 31/26, B41N 7/06

(54) **Rasterwalze für Flexodruckmaschine**
Screen roller for a flexographic press
Cylindre tramé pour une presse flexographique

(43) Veröffentlichungstag der Anmeldung: 12.09.2001
(73) Patentinhaber: FISCHER & KRECKE GMBH & CO., 33609 Bielefeld (DE)
(72) Erfinder: Terstegen, Manfred, 33613 Bielefeld (DE); Kolbe, Wilfried Dr., 21483 Gülzow (DE); Schirrich, Klaus, 33729 Bielefeld (DE); Steinmeier, Bodo, 33739 Bielefeld (DE)
(74) Vertreter: TER MEER STEINMEISTER & PARTNER GbR

(56) Entgegenhaltungen:
- DE-A- 3 525 045
- DE-C- 4 426 485
- DE-U- 29 609 007
- US-A- 3 378 902
- US-A- 4 407 199
- US-A- 5 370 047

## Beschreibung

Die Erfindung betrifft eine Flexodruckmaschine mit einer Rasterwalze, deren Walzenkörper axial von einer an einem Ende im Maschinengestell gehaltenen Achse (22) abziehbar ist.

Rasterwalzen dienen bei Flexodruckmaschinen dazu, die Druckfarbe von einer Kammerrakel aufzunehmen und auf einen am Umfang der Rasterwalze abrollenden Druckzylinder zu übertragen. Bisher werden solche Rasterwalzen in der Regel durch einen Metallzylinder gebildet, der auf seiner Umfangsfläche eine Keramikschicht trägt, in deren Außenfläche mit Hilfe eines Lasers ein feines Raster flacher Näpfchen ausgebildet wurde, die beim Durchlauf durch die Kammerrakel mit Druckfarbe gefüllt werden und die Druckfarbe dann an den Druckzylinder abgeben. Die Lagerkonstruktion wird bisher durch Achsstummel gebildet, die in einem Stück an beiden Enden des Metallzylinders ausgebildet sind.

Der Außendurchmesser des Druckzylinders ist von der gewünschten Drucklänge abhängig. Wenn die Druckmaschine auf einen neuen Druckvorgang umgerüstet werden soll, ist deshalb in der Regel ein Wechsel des Druckzylinders erforderlich. Der Durchmesser der Rasterwalze ist nicht von der gewünschten Drucklänge abhängig und ist im allgemeinen kleiner als der Durchmesser des Druckzylinders. Für verschiedene Druckaufträge werden jedoch häufig unterschiedliche Rasterwalzen eingesetzt, die sich in der Beschaffenheit des Näpfchenrasters unterscheiden. Deshalb muß bei einer Druckmaschine auch die Rasterwalze des öfteren ausgewechselt werden.

Aus US-A-5 370 047 ist eine Flexodruckmaschine der eingangs genannten Art bekannt, bei der die Rasterwalze zwei koaxiale, in radialem Abstand angeordnete Hülsen aus Metall aufweist, an der Lager zur drehbaren Lagerung der Rasterwalze im Maschinengestell ausgebildet sind. Die innere Hülse wird von einer durchgehenden, drehfest im Maschinengestell gehaltenen Achse durchsetzt.

Druckzylinder sind häufig als an beiden Enden geschlossene Hohlzylinder ausgebildet, die von einer durchgehenden Achse durchsetzt werden und hydraulisch auf der Achse festspannbar sind (US-A 3 378 902).

Aus DE-35 25 045 ist eine Rasterwalze bekannt, die durch eine Hülse aus einem Kohlefaser-Verbundmaterial mit einem Gerüst aus Kohlefasern gebildet wird und entweder an beiden Enden mit Lagerzapfen oder im Inneren mit Kugellagern zur drehbaren Lagerung auf einer Welle versehen ist.

In der Europäischen Patentanmeldung 98 123 726 (EP-A-1010522) wird ein Roboter zum Auswechseln der Zylinder einer Druckmaschine beschrieben. Durch diesen Roboter, der nicht nur zum Wechsel des Druckzylinders, sondern auch zum Wechsel der Rasterwalze eingesetzt werden kann, wird der auszuwechselnde Zylinder nur an einem Ende auslegerartig gehalten. Wenn die zu bedruckende Bahn des Bedruckstoffes eine sehr große Breite aufweist und dem entsprechend der Druckzylinder und die Rasterwalze sehr lang sein müssen, treten an dem Haltemechanismus des Roboters hohe mechanische Beanspruchungen auf. Deshalb ist es erwünscht, auch das Gewicht der Rasterwalze möglichst zu verringern.

Aufgabe der Erfindung ist es deshalb, eine Flexodruckmaschine zu schaffen, deren Rasterwalze bei gegebener mechanischer Festigkeit ein möglichst geringes Gewicht aufweist.

Diese Aufgabe wird bei einer Flexodruckmaschine der eingangs genannten Art dadurch gelöst, daß die Achse drehbar im Maschinengestell gelagert ist, und daß der Walzenkörper eine zylindrische Hülse aus kohlefaserhaltigem Material aufweist, die die Achse mit Abstand umgibt und an beiden Enden durch Scheiben abgeschlossen ist, die lösbar auf der Achse festgespannt sind.

Durch diese Konstruktion wird das Gewicht der Rasterwalze beträchtlich verringert. Dennoch wird eine hohe mechanische Festigkeit erreicht, da die Achse durch den Walzenkörper versteift wird, der diese Achse mit Abstand umgibt. Ein weiterer Vorteil dieser Lösung besteht darin, daß der Walzenkörper von der Achse gelöst und durch einen anderen Walzenkörper mit einem anderen Näpfchenraster ersetzt werden kann. Die Achse kann dabei in der Druckmaschine verbleiben. Um eine geeignete Auswahl an Näpfchenrastern zu ermöglichen, genügt es deshalb, ein entsprechendes Sortiment an Walzenkörpern vorrätig zu halten, die dann nach Bedarf auf ein und dieselbe Achse aufgespannt werden können. Dies bringt nicht nur eine Kostenersparnis mit sich, sondern verringert auch das Gewicht der Lagergestelle oder Lagerwagen, die zur Aufbewahrung des Sortiments an Walzenkörpern dienen.

Der Walzenkörper wird durch eine Hülse aus kohlefaserhaltigem Material gebildet, beispielsweise ein Kohlefaser-Verbundmaterial mit einem gewickelten Gerüst aus Kohlefasern in einer Matrix aus Kunststoff. Die Kohlefasern geben der Walze trotz geringen Gewichtes eine ausreichende Festigkeit, so daß sie die Achse "freitragend" umgeben kann.

Der Walzenkörper ist an beiden Enden durch Scheiben abgeschlossen, die auch etwas axial nach innen versetzt sein können, und die mit ihrem inneren Umfangsrand auf der Achse festspannbar sind. Die Scheiben können in einem Stück mit dem Walzenkörper ausgebildet sein, können wahlweise jedoch auch getrennt von dem Walzenkörper und aus einem anderen Material hergestellt und dann drehfest mit dem Walzenkörper verbunden werden.

Im folgenden wird ein Ausführungsbeispiel anhand der Zeichnungen näher erläutert.

Die einzige Zeichnungsfigur zeigt eine teilweise aufgebrochene Seitenansicht einer Rasterwalze.

Die Rasterwalze 10 weist einen Wälzenkörper 12 in der Form einer rohrförmigen Hülse aus einem Kohlefaser-Verbundmaterial auf. Solche Rohrkörper aus Kohlefaser-Verbundmaterial werden bisher beispielsweise als Bahnführungswalzen in Druckmaschinen oder gegebenenfalls auch als Druckzylinder für kleinere Drucklängen eingesetzt. Typischerweise haben diese Rohrkörper ein Gerüst aus diagonal gewickelten Kohlefasern, die in eine Matrix aus Kunststoff eingebettet sind.

Der Walzenkörper 12 wird im Bereich beider Enden durch Scheiben 14 abgeschlossen, die im gezeigten Beispiel aus Metall bestehen und drehfest mit dem Walzenkörper verbunden sind.

Auf seiner äußeren Umfangsfläche trägt der Walzenkörper 12 eine metallische Grundierungsschicht 16, die durch Metallisieren des Kohlefaser-Verbundmaterials gebildet werden kann. Auf die Grundierungsschicht 16 ist eine Keramikschicht 18 aufgetragen, in deren äußerer Oberfläche in bekannter Weise ein feines Raster aus Näpfchen 20 gebildet wird.

Die Scheiben 14 werden von einer durchgehenden Achse 22 aus Metall durchsetzt, deren Außendurchmesser deutlich kleiner ist als der Innendurchmesser des zylindrischen Walzenkörpers 12. Zwischen der Achse 22 und dem Walzenkörper 12 wird somit ein ringförmiger Hohlraum 24 gebildet. Durch diese Bauweise und durch das geringe Eigengewicht des Walzenkörpers 12 wird das Gesamtgewicht der Rasterwalze erheblich reduziert, so daß auch relativ lange Rasterwalzen für Druckbreiten von 2000 mm oder mehr problemlos gehandhabt werden können.

Die Achse 24 bildet an beiden Enden Lagerabschnitte 26, 28. Der Lagerabschnitt 26 ist durch zwei Lager 30 stabil im Maschinengestell 32 der Flexodruckmaschine gehalten, während der Lagerabschnitt 28 durch ein nicht gezeigtes entfernbares Lager gehalten wird. Nach Entfernen dieses Lagers läßt sich daher der Walzenkörper 12 mit den Scheiben 14 axial von der Achse 22 abziehen.

Die Achse 22 bildet einen Anschlag 34 für eine der Scheiben 14, die drehfest mit der Achse verkeilt ist. Die Scheibe 14 auf der Seite des entfernbaren Lagers ist mit einer Spannbuchse 36 lösbar auf der Achse 22 festgespannt.

## Patentansprüche

1. Flexodruckmaschine mit einer Rasterwalze (10), deren Walzenkörper (12) axial von einer an einem Ende im Maschinengestell (32) gehaltenen Achse (22) abziehbar ist, **dadurch gekennzeichnet, daß** die Achse (22) drehbar im Maschinengestell gelagert ist, und daß der Walzenkörper (12) eine zylindrische Hülse aus kohlefaserhaltigem Material aufweist, die die Achse (22) mit Abstand umgibt und an beiden Enden durch Scheiben (14) abgeschlossen ist, die lösbar auf der Achse (22) festgespannt sind.

2. Rasterwalze nach Anspruch 1, **dadurch gekennzeichnet, daß** die Außenfläche des Walzenkörpers (12) eine Grundierungsschicht (16) aus Metall und auf diesem eine Keramikschicht (18) aufweist.

## Claims

1. Flexographic printing press having a screen roller (10), whose roller member (12) can be removed axially from a shaft (22), which is held at one end in the machine frame (32), **characterised in that** the shaft (22) is arranged rotatably in the machine frame and **in that** the roller member (12) has a cylindrical sleeve which is of a material containing carbon fibres, which surrounds the shaft (22) with spacing and which is closed at both ends by discs (14) which are releasably fixed on the shaft (22).

2. Screen roller according to claim 1, **characterised in that** the outer face of the roller member (12) has a base layer (16) of metal and a layer (18) of ceramic thereon.

## Revendications

1. Machine d'impression flexographique comportant un rouleau tramé (10) dont le corps de rouleau (12) peut être retiré axialement d'un axe (22), fixé à une extrémité dans le bâti de machine (32), **caractérisée en ce que** l'axe (22) est monté de manière à pouvoir tourner dans le bâti de machine et **en ce que** le corps de rouleau (12) comporte un mandrin cylindrique en une matière contenant des fibres de carbone, qui entoure l'axe (22) à distance et qui est fermé aux deux extrémités par des disques (14) qui sont fixés de manière amovible sur l'axe (22).

2. Rouleau tramé selon la revendication 1, **caractérisé en ce que** la surface extérieure du corps de rouleau (12) présente une couche de base (16) en métal et sur celle-ci une couche de céramique (18).
